# EUROPÄISCHE PATENTSCHRIFT

(11) **EP 3 288 419 B1**
(45) Veröffentlichungstag und Bekanntmachung des Hinweises auf die Patenterteilung: **10.04.2019**
(21) Anmeldenummer: 16718670.9
(22) Anmeldetag: 26.04.2016
(51) Int. Cl.: A47B 88/90

(54) **SCHUBKASTEN**
DRAWER
TIROIR

(30) Priorität: 30.04.2015 DE 102015106784
(43) Veröffentlichungstag der Anmeldung: 07.03.2018
(73) Patentinhaber: Paul Hettich GmbH & Co. KG, 32278 Kirchlengern (DE)
(72) Erfinder: RÜTER, Stefan, 32549 Bad Oeynhausen (DE); PRUTSCH, Andree, 49074 Osnabrück (DE)
(74) Vertreter: Dantz, Jan Henning
(86) Internationale Anmeldenummer: PCT/EP2016/059272
(87) Internationale Veröffentlichungsnummer: WO 2016/174024

(56) Entgegenhaltungen:
- JP-A- 2013 180 108
- US-A1- 2007 159 039

## Beschreibung

Die vorliegende Erfindung betrifft einen Schubkasten, insbesondere für Möbel, mit einer Rückwand, die zumindest an gegenüberliegenden Seiten jeweils an einer Seitenwand festgelegt ist, nach dem Oberbegriff des Anspruches 1.

Die WO 2013/159130 A1 offenbart eine Schubladenrückwand, bei der sich ein Blech über die gesamte Breite der Schublade erstreckt. Das Blech wird an Rückwandhaltern fixiert, die mit den Schubladenseitenwänden in Verbindung stehen. Zudem sind gesonderte Versteifungsvorrichtungen zur Erhöhung der Stabilität des Blechs vorgesehen. Die Montage einer solchen aus vielen Einzelteilen bestehenden Rückwand ist vergleichsweise aufwändig. Zudem kann die Rückwand bei Weglassen einer ausreichenden Anzahl von Versteifungsvorrichtungen instabil sein.

In der US 2007/0159039A1 ist ein Schubkasten offenbart, bei dem eine metallische Rückwand über Rastverbindungen an den Seitenwänden fixiert ist.

Die JP 2013-180108 A offenbart einen Schubkasten mit den Merkmalen des Oberbegriffes des Anspruches 1.

Es ist daher Aufgabe der vorliegenden Erfindung, einen Schubkasten zu schaffen, bei dem eine optisch ansprechende Rückwand einfach zu montieren ist.

Diese Aufgabe wird mit einem Schubkasten mit den Merkmalen des Anspruches 1 gelöst.

Erfindungsgemäß umfasst der Schubkasten eine Rückwand, bei der eine zum Innenraum gewandte metallische Dekorleiste vorgesehen ist, die durch mindestens ein Andruckelement an einer Seitenwand klemmend festgelegt ist. Dadurch entfällt die Notwendigkeit, die metallische Dekorleiste mit Bohrungen, Profilierungen oder anderen Montagehilfen zu versehen, da über das Andruckelement eine klemmende Fixierung der Dekorleiste erreicht wird. Dies vereinfacht die Montage und ermöglicht zudem ein optisch ansprechendes Erscheinungsbild, da die metallische Dekorleiste für den Benutzer sichtbar ist, während das Andruckelement auf der nicht sichtbaren Rückseite des Schubkastens angeordnet ist.

Gemäß der Erfindung ist die metallische Dekorleiste zwischen dem mindestens einen Andruckelement und einer Stirnseite einer Seitenwand klemmend gehalten. Das Andruckelement kann dabei nur einen Abschnitt der metallischen Dekorleiste fixieren oder an mehreren Stellen Klemmkräfte erzeugen, damit die metallische Dekorleiste sicher zwischen dem Andruckelement und der Seitenwand klemmend fixiert ist. Hierfür ist das mindestens eine Andruckelement an mindestens einer Seitenwand verschraubt. Vorzugsweise sind mehrere Schrauben vorgesehen, um das Andruckelement in unterschiedlichen Höhen an einer Seitenwand zu fixieren.

Vorzugsweise ist das Andruckelement als Andruckplatte ausgebildet, die sich mindestens über die gesamte Breite der Dekorleiste erstreckt. Die Andruckplatte kann dann an gegenüberliegenden Seiten jeweils an einer Seitenwand fixiert sein, insbesondere durch eine oder mehrere Schrauben.

Für eine besonders ansprechende Ausgestaltung des Schubkastens ist die metallische Dekorleiste im Querschnitt im Wesentlichen L-förmig ausgebildet, wobei ein Steg der Dekorleiste das mindestens eine Andruckelement an einer Oberseite überdeckt, so dass dieses für den Benutzer unsichtbar bleibt.

Für eine stabile Ausgestaltung der Rückwand kann eine Andruckplatte eingesetzt werden, die aus einem Holzwerkstoff ausgebildet ist. Dadurch kann die metallische Dekorleiste vergleichsweise dünn ausgebildet werden, da sie über die gesamte Breite der Andruckplatte verstärkt wird.

Die Dekorleiste ist vorzugsweise als extrudiertes Aluminiumprofil ausgebildet, das optional gebürstet, poliert oder eloxiert sein kann. Auch andere Oberflächenbeschichtungen können eingesetzt werden.

Vorzugsweise umfassen die Seitenwände mindestens ein extrudiertes Aluminiumprofil, an dem mindestens ein Schraubkanal zur Befestigung von Schrauben für das Andruckelement vorgesehen ist. Dadurch kann der Schubkasten besonders hochwertig mit einer Metalloptik hergestellt werden, wobei die Befestigung durch das Andruckelement auf einfache Weise erfolgen kann. Zudem kann der Schubkasten in unterschiedlichen Breiten bereitgestellt werden, da der Monteur lediglich die metallische Dekorleiste in der gewünschten Länge ablängen muss.

Vorzugsweise weißt das Andruckelement Öffnungen auf, mit der der Schubkasten im rückwertigen Bereich mit Auszugsführungen verbunden werden kann. Dadurch entfällt eine aufwändige Bearbeitung der metallischen Dekorleiste.

Gemäß einer ersten Ausgestaltung ist die Andruckplatte breiter ausgebildet als die Dekorleiste, und die Schrauben zur Festlegung der Andruckplatte sind nur in dem die Dekorleiste überragenden Abschnitt vorgesehen. Alternativ kann die Andruckplatte auch genau so breit sein wie die metallische Dekorleiste, wobei dann die Schrauben die Dekorleiste durchgreifen.

Die Erfindung wird nachfolgend anhand von zwei Ausführungsbeispielen mit Bezug auf die beigefügten Zeichnungen näher erläutert. Es zeigen:
- Figur 1: eine perspektivische Ansicht eines erfindungsgemäßen Schubkastens;
- Figur 2: eine perspektivische Ansicht des Schubkastens der Figur 1 von hinten;
- Figur 3: eine geschnittene Seitenansicht durch die Rückwand des Schubkastens der Figur 1;
- Figuren 4 und 5: zwei Ansichten des Schubkastens der Figur 1 im Bereich der Rückwand;
- Figuren 6 und 7: zwei Ansichten eines Schubkastens mit einer modifizierten Rückwand;
- Figur 8: eine Profilansicht der metallischen Dekorleiste des Schubkastens der Figur 1, und
- Figur 9: eine Profilansicht einer modifizierten metallischen Dekorleiste;
- Figur 10: eine Profilansicht einer weiteren modifizierten metallischen Dekorleiste, und
- Figur 11: eine Ansicht eines Schubkastens mit einer modifizierten Rückwand nach Figur 10.

Ein Schubkasten 1 umfasst eine Rückwand 2, sowie eine rechte Seitenwand 3 und eine linke Seitenwand 4. An den Seitenwänden 3 und 4 ist ein Boden 5 gehalten.

Die Rückwand 2 weist auf der zum Innenraum des Schubkastens 1 gewandten Seite eine metallische Dekorleiste 20 auf, die beispielweise aus einem extrudierten Aluminiumprofil hergestellt ist, das oberflächenveredelt sein kann, beispielsweise durch Bürsten, Polieren, eine Beschichtung oder eine Folierung.

Jede Seitenwand 3 oder 4 umfasst ein äußeres Profil 30 und ein inneres Profil 31, zwischen denen ein Hohlraum 32 ausgebildet ist. Die Profile 30 und 31 können ebenfalls aus Metall hergestellt sein, insbesondere aus Aluminium, wobei die gleiche Oberfläche wie bei der Dekorleiste 20 zum Einsatz kommen kann. An dem inneren Profil 31 sind integral ausgebildete Schraubkanäle 33 ausgebildet, die in dem Innenraum 32 angeordnet sind.

In Figur 2 ist die Rückwand 2 von hinten gezeigt, wobei die Dekorleiste 20 auf der Rückseite durch ein Andruckelement 21 überdeckt ist, das als Andruckplatte ausgebildet ist und beispielsweise aus einer Spanplatte aus Holzwerkstoff besteht. Das Andruckelement 21 ist über Schrauben 34 an den Seitenwänden 3 und 4 festgelegt, wobei die Schrauben 34 in die Schraubkanäle 33 des inneren Profils 31 eingedreht sind. An dem Andruckelement 21 sind zwei Öffnungen 25 eingebracht, an denen eine Einrichtung zur Verbindung des Schubkastens mit einer Auszugsführung fixierbar ist, die mit einem Abschnitt jeweils in eine Öffnung 25 eingreift.

In Figur 3 ist ein Schnitt durch die Rückwand 2 gezeigt. Die Rückwand 2 ist aus der metallischen Dekorleiste 20 gebildet, die eine sichtbare Oberfläche zum Innenraum des Schubkastens bildet. Die Dekorleiste 20 ist dabei im Wesentlichen L-förmig ausgebildet, wobei ein abgewinkelter Steg 22 eine Oberseite des Andruckelementes 21 überdeckt. Ferner sind auf der von dem Innenraum des Schubkastens 1 abgewandten Seite mehrere leistenförmige Abstandshalter 23 ausgebildet, die an dem Andruckelement 21 anliegen.

Die Dekorleiste 20 ist klemmend an den Seitenwänden 3 und 4 festgelegt, wobei das Andruckelement 21 in Form der Andruckplatte durch die Schrauben 34 zu den Seitenwänden 3 und 4 hin vorgespannt ist. Die Dekorleiste 20 ist insofern zwischen dem Andruckelement 21 und einer Stirnseite der Seitenwände 3 und 4 eingeklemmt.

In den Figuren 4 und 5 ist der Verbindungsbereich zwischen einer Seitenwand 3 und der Rückwand 2 im Detail dargestellt. Das Andruckelement 21 besitzt dieselbe Breite wie die Dekorleiste 20, so dass die Schrauben 34 sowohl das Andruckelement 21 als auch die Dekorleiste 20 durchgreifen. Ferner ist erkennbar, dass das äußere Profil 30 einen horizontalen Haken 35 aufweist, der mit einem Endabschnitt in einer Aufnahme 36 des inneren Profils 31 aufgenommen ist. Dadurch können die Profile 30 und 31 ineinander geschoben werden, um stabil aneinander gehalten zu sein. Im unteren Bereich weist das äußere Profil 30 einen U-förmigen Abschnitt 37 auf, der mit einem Steg in eine Nut eines Halters 39 eingreift. Ferner ist an dem inneren Profil 31 eine U-förmige Aufnahme 38 zur Aufnahme des Bodens 5 ausgebildet.

In den Figuren 6 und 7 ist eine modifizierte Ausführungsform eines Schubkastens gezeigt, bei dem die Dekorleiste 20 etwas kürzer ausgebildet ist als bei dem vorangegangenen Ausführungsbeispiel, das im Übrigen identisch ist. Das Andruckelement 21 in Form der Andruckplatte überragt somit an gegenüberliegenden Seiten die Dekorleiste 20, wobei in den Darstellungen der Figuren 6 und 7 nur der obere Steg 22' gezeigt ist. Die kürzere Ausbildung der Dekorleiste 20 hat den Vorteil, dass die Schrauben 34 nicht mehr durch die Dekorleiste 20 durchgeführt werden, sondern nur noch das Andruckelement 21 durchgreifen und dann in den Schraubkanal 33 eingreifen, wobei die Dekorleiste 20 dennoch zwischen dem Andruckelement 21 und einer Stirnseite der Seitenwand 3 und 4 klemmend festgelegt ist.

In Figur 8 ist die Dekorleiste 20 im Detail gezeigt, die im Wesentlichen L-förmig ausgebildet ist und einen vertikalen Abschnitt aufweist, der glattwandig zum Innenraum des Schubkastens 1 ausgebildet ist. Von dem vertikalen Abschnitt erstreckt sich ein horizontaler Steg 22 nach hinten, der das Andruckelement 21 überdeckt. Ferner sind zur Rückseite der Dekorleiste 20 die leistenförmigen Abstandshalter 23 ausgebildet. Die Abstandhalter 23 sind in unterschiedlichen Abständen angeordnet, die die Standardhöhen unterschiedlicher Rückwandhöhen bei Schubkästen abbilden. Dies bietet den Vorteil, dass ein Profil für alle Höhen gefertigt werden kann und der Benutzer das Profil sowohl in der Länge als auch in der Standardhöhe einfach zurechtschneiden kann.

In Figur 9 ist eine modifizierte Dekorleiste 20' gezeigt, die ergänzend zu dem vertikalen Abschnitt und den leistenförmigen Abstandshaltern 23 sowie dem Steg 22' einen unteren Steg 24 aufweist, der auf der zum oberen Steg 22 gegenüberliegenden Seite angeordnet ist. Die Abstandhalter 23 sind in unterschiedlichen Abständen angeordnet, die die Standardhöhen unterschiedlicher Rückwandhöhen bei Schubkästen abbilden. Dies bietet den Vorteil, dass ein Profil für alle Höhen gefertigt werden kann und der Benutzer das Profil sowohl in der Länge als auch in der Standardhöhe einfach zurechtschneiden kann. Durch den zusätzlichen Steg 24 kann der Verschnitt reduziert werden, da beim zerteilen des Profils zwei Rückwände durch die beiden Stege 22 und 24 entstehen.

In Figur 10 ist eine modifizierte Dekorleiste 20" gezeigt, die zwei Stege 22" aufweist. In Figur 11 ist die Dekorleiste aus Figur 10 mit einem schmalen Andruckelement 21 an einem Schubkasten montiert. Das Andruckelement 21 weist auch hier Öffnungen 25 für die Befestigung des Schubkastens an einer Auszugsführung auf.

Für die Montage des Schubkastens 1 kann die Dekorleiste 20 in der gewünschten Länge abgeschnitten werden und muss anschließend nicht mehr bearbeitet werden, da keine Öffnungen, Profilierungen oder andere Montagehilfen notwendig sind, um die Dekorleiste 20 festzulegen. Dies ist vorteilhaft, da der Monteur des Schubkastens 1 meist Holzbearbeitungswerkzeuge einsetzt, die für metallische Dekorleisten 20 schlecht nutzbar sind. Insofern muss nur ein Ablängen der metallischen Dekorleiste 20 erfolgen, um den Schubkasten 1 montieren zu können. Im Übrigen werden die Schrauben 34 in das Andruckelement 21 eingedreht, das aus einem Holzwerkstoff besteht, insbesondere einer Spanplatte. Das Andruckelement 21 verstärkt dabei die metallische Dekorleiste 20, so dass diese vergleichsweise dünn ausgebildet sein kann.

In dem dargestellten Ausführungsbeispiel ist ein plattenförmiges Andruckelement 21 gezeigt, das im Wesentlichen dieselbe Breite und Höhe besitzt wie die metallische Dekorleiste 20. Es ist natürlich auch möglich, eine Rückwand 2 vorzusehen, bei der mehrere Andruckelemente 21 vorgesehen sind, die sich über die gesamte Breite des Schubkastens 1 erstrecken. Ferner kann an gegenüberliegenden Seiten jeweils nur ein streifenförmiges Andruckelement vorgesehen sein, so dass der mittlere Bereich der Rückwand 2 nur durch das metallische Dekorelement 20 gebildet wird.

Die Andruckplatte 21 besteht bevorzugt aus dem Werkstoff Holz oder holzähnlichen Materialien, wobei alle bekannten Plattenformen wie Spanplatte, Sperrholzplatte, MDF-Platte, Leimholz oder ähnliche verwendbar sind.

In dem dargestellten Ausführungsbeispiel werden zur Fixierung des Andruckelementes 21 zwei Schrauben 34 eingesetzt, wobei bei höheren Schubkästen auch mehr als zwei Schrauben 34 verwendet werden können. Zudem können statt Schrauben 34 auch andere Befestigungsmittel eingesetzt werden, um die metallische Dekorleiste 20 klemmend zwischen mindestens einem Andruckelement 21 und einer Stirnseite einer Seitenwand 3 oder 4 zu fixieren.

### Bezugszeichenliste

- 1: Schubkasten
- 2: Rückwand
- 3: Seitenwand
- 4: Seitenwand
- 5: Boden
- 20, 20', 20": Dekorleiste
- 21: Andruckelement
- 22, 22', 22": Steg
- 23: Abstandshalter
- 24: Steg
- 25: Öffnung
- 30: Profil
- 31: Profil
- 32: Hohlraum
- 33: Schraubkanal
- 34: Schraube
- 35: Haken
- 36: Aufnahme
- 37: Abschnitt
- 38: Aufnahme
- 39: Halter

## Patentansprüche

1. Schubkasten (1), insbesondere für Möbel, mit einer Rückwand (2), die zumindest an gegenüberliegenden Seiten jeweils an einer Seitenwand (3, 4) festgelegt ist, wobei die Rückwand (2) eine zum Innenraum gewandte metallische Dekorleiste (20) aufweist, die durch mindestens ein Andruckelement (21) an der Seitenwand (3, 4) klemmend festgelegt ist,wobei die metallische Dekorleiste (20) zwischen dem mindestens einen Andruckelement (21) und einer Stirnseite einer Seitenwand (3, 4) klemmend gehalten ist, **dadurch gekennzeichnet, dass** das mindestens eine Andruckelement (21) mit mindestens einer Seitenwand (3, 4) verschraubt ist.

2. Schubkasten nach Anspruch 1, **dadurch gekennzeichnet, dass** das Andruckelement (21) als Andruckplatte ausgebildet ist, die sich mindestens über die gesamte Breite der Dekorleiste (20) erstreckt.

3. Schubkasten nach Anspruch 1 oder 2, **dadurch gekennzeichnet, dass** die metallische Dekorleiste (20) im Querschnitt im Wesentlichen L-förmig ausgebildet ist und ein Steg (22) der Dekorleiste (20) das mindestens eine Andruckelement (21) an einer Oberseite überdeckt.

4. Schubkasten nach einem der vorhergehenden Ansprüche, **dadurch gekennzeichnet, dass** die Andruckplatte (21) aus einem Holzwerkstoff ausgebildet ist.

5. Schubkasten nach einem der vorhergehenden Ansprüche, **dadurch gekennzeichnet, dass** die Dekorleiste (20) als extrudiertes Aluminiumprofil ausgebildet ist.

6. Schubkasten nach einem der vorhergehenden Ansprüche, **dadurch gekennzeichnet, dass** die Seitenwände (3, 4) mindestens ein extrudiertes Aluminiumprofil (31) umfassen, in dem mindestens ein Schraubkanal (33) zur Befestigung von Schrauben (34) für das Andruckelement (21) vorgesehen ist.

7. Schubkasten nach einem der vorhergehenden Ansprüche, **dadurch gekennzeichnet, dass** die Andruckplatte (21) breiter als die Dekorleiste (20) ausgebildet ist und Schrauben (34) zur Festlegung der Andruckplatte (21) nur in dem die Dekorleiste (20) überragenden Abschnitt vorgesehen sind.

8. Schubkasten nach einem der vorhergehenden Ansprüche, **dadurch gekennzeichnet, dass** der Schubkasten (1) einen Boden (5) aufweist und die Dekorleiste (20) und/oder die Andruckplatte (21) an einem Boden (5) des Schubkastens anliegen.

9. Schubkasten nach einem der vorhergehenden Ansprüche, **dadurch gekennzeichnet, dass** die Andruckplatte (21) an gegenüberliegenden Seiten jeweils an einer Seitenwand (3, 4) verschraubt ist.

10. Schubkasten nach einem der vorhergehenden Ansprüche, **dadurch gekennzeichnet, dass** an einer Andruckplatte (21) zwei Öffnungen (25) eingebracht sind, an denen eine Einrichtung zur Verbindung des Schubkastens mit einer Auszugsführung fixierbar ist.

11. Schubkasten nach einem der vorhergehenden Ansprüche, **dadurch gekennzeichnet, dass** die Seitenwand (3,4) als doppelwandige Seitenwand ausgeführt ist und die Seitenwand (3,4) eine Innenwand (31) und eine davon beabstandete Außenwand (3) aufweist.

12. Schubkasten nach Anspruch 11, **dadurch gekennzeichnet, dass** die Dekorleiste (20) breiter ist, als der innere Abstand der Innenwände (31) der beiden Seitenzargen (3,4), die mit der Rückwand (2) verbunden ist.

13. Schubkasten nach Anspruch 11, **dadurch gekennzeichnet, dass** die Dekorleiste (20) schmaler ist, als der äußere Abstand der Innenwände der beiden Seitenzargen (3,4) die mit der Rückwand (2) verbunden ist.

## Claims

1. A drawer (1), in particular for furniture, having a rear wall (2), which is fixed on a side wall (3, 4) at least on each of opposing sides, wherein the rear wall (2) has a metallic decorative strip (20) facing toward the interior, which is fixed by clamping on the side wall (3, 4) by at least one contact pressure element (21), whereby the metallic decorative strip (20) is held by clamping between the at least one contact pressure element (21) and an end face of a side wall (3, 4), **characterized in that** the at least one contact pressure element (21) is screwed together with at least one side wall (3, 4).

2. The drawer according to claim 1, **characterized in that** the contact pressure element (21) is formed as a contact pressure plate, which extends at least over the entire width of the decorative strip (20).

3. The drawer according to claim 1 or 2, **characterized in that** the metallic decorative strip (20) is formed essentially L-shaped in cross-section and a web (22) of the decorative strip (20) overlaps the at least one contact pressure element (21) on an upper side.

4. The drawer according to any one of the preceding claims, **characterized in that** the contact pressure plate (21) is formed from a wooden material.

5. The drawer according to any one of the preceding claims, **characterized in that** the decorative strip (20) is formed as an extruded aluminum profile.

6. The drawer according to any one of the preceding claims, **characterized in that** the side walls (3, 4) comprise at least one extruded aluminum profile (31), in which at least one screw channel (33) is provided for fastening screws (34) for the contact pressure element (21).

7. The drawer according to any one of the preceding claims, **characterized in that** the contact pressure plate (21) is formed wider than the decorative strip (20) and screws (34) for fixing the contact pressure plate (21) are only provided in the section protruding beyond the decorative strip (20).

8. The drawer according to any one of the preceding claims, **characterized in that** the drawer (1) has a bottom (5) and the decorative strip (20) and/or the contact pressure plate (21) press against a bottom (5) of the drawer.

9. The drawer according to any one of the preceding claims, **characterized in that** the contact pressure plate (21) is screwed onto a side wall (3, 4) on each of opposing sides.

10. The drawer according to any one of the preceding claims, **characterized in that** two openings (25) are introduced on a contact pressure plate (21), on which a unit for connecting the drawer to a pullout guide can be fixed.

11. The drawer according to any one of the preceding claims, **characterized in that** the side wall (3, 4) is embodied as a double-walled side wall and the side wall (3, 4) has an inner wall (31) and an outer wall (3) spaced apart therefrom.

12. The drawer according to Claim 11, **characterized in that** the decorative strip (20) is wider than the inner distance of the inner walls (31) of the two side frames (3, 4) which are connected to the rear wall (2).

13. The drawer according to Claim 11, **characterized in that** the decorative strip (20) is narrower than the outer distance of the inner walls of the two side frames (3, 4) which are connected to the rear wall (2).

## Revendications

1. Tiroir (1), en particulier pour des meubles, avec une paroi arrière (2) fixée au moins sur des côtés opposés à une paroi latérale (3, 4), dans lequel la paroi arrière (2) présente une bande décorative métallique (20) tournée vers l'intérieur, qui est serrée et fixée sur la paroi latérale (3, 4) par au moins un élément d'appui (21), la bande décorative métallique (20) étant serrée et retenue entre l'au moins un élément d'appui (21) et une face d'extrémité d'une paroi latérale (3, 4), **caractérisé en ce que** l'au moins un élément d'appui (21) est vissé sur au moins une paroi latérale (3, 4).

2. Tiroir selon la revendication 1, **caractérisé en ce que** l'élément d'appui (21) est conformé comme une plaque d'appui qui s'étend au moins sur toute la largeur de la bande décorative (20).

3. Tiroir selon la revendication 1 ou 2, **caractérisé en ce que** la bande décorative métallique (20) est sensiblement en forme de L en section et une barrette (22) de la bande décorative (20) recouvre l'au moins un élément d'appui (21) sur une face supérieure.

4. Tiroir selon l'une des revendications précédentes, **caractérisé en ce que** la plaque d'appui (21) est faite d'un matériau à base de bois.

5. Tiroir selon l'une des revendications précédentes, **caractérisé en ce que** la bande décorative (20) est conformée comme un profilé d'aluminium extrudé.

6. Tiroir selon l'une des revendications précédentes, **caractérisé en ce que** les parois latérales (3, 4) comprennent au moins un profilé d'aluminium extrudé (31) dans lequel est prévu au moins un canal de vissage (33) pour la fixation de vis (34) pour l'élément d'appui (21).

7. Tiroir selon l'une des revendications précédentes, **caractérisé en ce que** la plaque d'appui (21) est plus large que la bande décorative (20) et des vis (34) ne sont prévues pour la fixation de la plaque d'appui (21) que dans la partie débordant de la bande décorative (20).

8. Tiroir selon l'une des revendications précédentes, **caractérisé en ce que** le tiroir (1) présente un fond (5) et la bande décorative (20) et/ou la plaque d'appui (21) reposent sur un fond (5) du tiroir.

9. Tiroir selon l'une des revendications précédentes, **caractérisé en ce que** la plaque d'appui (21) est vissée sur une paroi latérale (3, 4) sur des côtés opposés.

10. Tiroir selon l'une des revendications précédentes, **caractérisé en ce que** sont formées sur une plaque d'appui (21) deux ouvertures (25) sur lesquelles un dispositif destiné à relier le tiroir à un guide d'extraction peut être fixé.

11. Tiroir selon l'une des revendications précédentes, **caractérisé en ce que** la paroi latérale (3, 4) est réalisée comme une paroi latérale à double paroi et la paroi latérale (3, 4) comporte une paroi intérieure (31) et une paroi extérieure (3) distante de celle-ci.

12. Tiroir selon la revendication 11, **caractérisé en ce que** la bande décorative (20) est plus large que la distance intérieure entre les parois intérieures (31) des deux châssis latéraux (3, 4) assemblés avec la paroi arrière (2).

13. Tiroir selon la revendication 11, **caractérisé en ce que** la bande décorative (20) est plus étroite que la distance extérieure entre les parois intérieures (31) des deux châssis latéraux (3, 4) assemblés avec la paroi arrière (2).
